# EUROPÄISCHE PATENTSCHRIFT

(11) **EP 4 491 533 B1**
(45) Veröffentlichungstag und Bekanntmachung des Hinweises auf die Patenterteilung: **15.10.2025**
(21) Anmeldenummer: 24188020.2
(22) Anmeldetag: 11.07.2024
(51) Int. Cl.: B65D 47/08, B65D 55/02

(54) **BEHÄLTERVERSCHLUSS MIT EINEM ANZEIGEELEMENT**
CONTAINER CLOSURE WITH A DISPLAY ELEMENT
FERMETURE DE RÉCIPIENT DOTÉE D'UN ÉLÉMENT D'AFFICHAGE

(30) Priorität: 12.07.2023 DE 102023118485
(43) Veröffentlichungstag der Anmeldung: 15.01.2025
(73) Patentinhaber: Bericap Holding GmbH, 55257 Budenheim (DE)
(72) Erfinder: KRAUTKRÄMER, Christian, 55257 Budenheim (DE)
(74) Vertreter: Alatis

(56) Entgegenhaltungen:
- EP-B1- 2 691 313
- ES-U- 1 277 165
- US-A1- 2016 368 674

## Beschreibung

### ANWENDUNGSGEBIET DER ERFINDUNG

Die Erfindung betrifft einen Behälterverschluss mit einem Unterteil, das um eine Bezugsachse des Behälterverschlusses verläuft, einen Deckel, der in einer Schließstellung eine Mündung des Unterteils deckt und in einer offenen Stellung die Mündung offen lässt, und einem Anzeigeelement, dessen Zustand sich beim ersten Öffnen dem Deckel irreversibel ändert.

### BISHERIGER STAND DER TECHNIK

Aus der Schrift ES 1277165 U ist ein Behälterverschluss der eingangsgenannten Art bekannt, bei dem das Anzeigeelement mit dem Deckel durch eine Sollbruchstelle verbunden ist, und einen ersten Rastvorsprung aufweist, der in der Schließstellung zumindest teilweise in einem Hohlraum zwischen einer Außenwand und der Innenwand des Unterteils liegt und eine Anschlagfläche aufweist, die radial nach Außen vorsteht, axial in die Öffnungsrichtung weist, einer entgegengesetzt zur Öffnungsrichtung weisenden entsprechenden Gegenanschlagfläche der Außenwand gegenüberliegt und bei einer ersten Öffnung des Deckels von der entsprechenden Gegenanschlagfläche der Außenwand gehalten wird, so dass die erste Öffnung des Deckels einen Bruch der Sollbruchstelle verursacht. Mit diesem Behälterverschluss besteht die Gefahr, dass jemand mit einem Werkzeug das Anzeigeelement gegen die Innenwand des Unterteils drückt und damit der Rastvorsprung radial nach Innen versetzt, wodurch die erste Öffnung des Deckels ohne Bruch der Sollbruchstelle stattfindet. Aus der Schrift EP 2 691 313 B1 ist ein ähnlicher Behälterverschluss bekannt.

Aus der Schrift DE 10 2012 003 058 A1 ist ein Behälterverschluss bekannt, der sich von der ES 1277165 U dadurch unterscheidet, dass die Innenwand einen Rastvorsprung aufweist, der radial nach außen und axial entgegengesetzt zur Öffnungsrichtung ragt, und einer entsprechenden Rastfläche des Anzeigeelements gegenüberliegt, die in die Öffnungsrichtung ausgerichtet ist. Damit ist der Bruch der Sollbruchstelle des Anzeigeelements bei der ersten Öffnung des Deckels gesichert. Jedoch ist die entsprechende Rastfläche des Anzeigeelements durch einen zweiten Rastvorsprung des Anzeigeelements gebildet, der radial innen ragt, sodass das Anzeigeelement eine große radiale Abmessung aufweist. Außerdem ist die erste Öffnung dadurch erschwert, dass in Schließstellung der Rastvorsprung der Innenwand radial gegen eine Wand des Anzeigeelements liegt und während der ersten Öffnung vor dem Bruch der Sollbruchstelle an dieser Wand schleift.

### ZUSAMMENFASSUNG DER ERFINDUNG

Der Erfindung liegt die Aufgabe zu Grunde, ein Behälterverschluss der eingangsgenannten Art mit Mittel auszurüsten, die der Bruch der Sollbruchstelle des Anzeigeelements bei der ersten Öffnung des Deckels sichern, jedoch ohne den radialen Platzbedarf wesentlich zu erhöhen.

Bei einem Behälterverschluss mit einem Unterteil, das um eine Bezugsachse des Behälterverschlusses verläuft, eine Mündung des Behälterverschlusses begrenzt, und eine Außenwand sowie eine Innenwand aufweist, die zwischen der Außenwand und der Mündung liegt, einem Deckel, der in einer Schließstellung die Mündung des Behälterverschlusses in eine Öffnungsrichtung der Bezugsachse deckt und in einer offenen Stellung Zugang zur Mündung des Behälterverschlusses gibt, sowie mindestens einem mit dem Deckel durch eine Sollbruchstelle verbundenen Anzeigeelement, das einen Rastvorsprung aufweist, der eine Anschlagfläche bildet, die radial nach Außen vorsteht, axial in die Öffnungsrichtung ausgerichtet ist und einer entsprechenden Gegenanschlagfläche der Außenwand gegenüberliegt, die von der Öffnungsrichtung weg gerichtet ist, wobei die Innenwand einen Rastvorsprung aufweist, der radial nach außen und axial entgegengesetzt zur Öffnungsrichtung ragt, und einer entsprechenden Rastfläche des Anzeigeelements gegenüberliegt, die in die Öffnungsrichtung ausgerichtet ist, wird die Aufgabe dadurch gelöst, dass das Anzeigeelement ein Fenster aufweist, dessen eine Kante die Rastfläche des Anzeigeelements bildet, wobei in der Schließstellung der Rastvorsprung der Innenwand in das Fenster eindringt.Eine radial nach Innen gerichtete Fläche des Anzeigeelements kann entsprechend flach ausgebildet sein.

Wenn in der Schließstellung vor dem ersten Öffnen das Anzeigeelement nach Innen gedrückt wird, um den Rastvorsprung des Anzeigeelements betrügerisch von der Gegenanschlagfläche der Außenwand zu befreien, wird die Rastfläche des Anzeigeelements von dem Rastvorsprung der Innenwand gefangen, so dass die Öffnung des Deckels den Bruch der Sollbruchstelle verursacht.

Die Sollbruchstelle kann durch eine oder mehrere abreisbare Brücken bzw. eine durchgehende abreisbare Schwächungslinie gebildet sein.

Vorzugsweise kann der erste Rastvorsprung beim Übergang von der offenen in die Schließstellung vor dem ersten Öffnen des Deckels elastisch ausweichen. Auf dem Weg von der offenen Stellung zur Schließstellung vor dem ersten Öffnen trifft der erste Rastvorsprung auf die Außenwand des Unterteils und zieht sich beim Passieren der Außenwand radial nach Innen zurück, um sich beim Erreichen der Schließstellung wieder ausdehnen zu können.

Gemäß einer Ausführungsform begrenzen die Außenwand und die Innenwand einen Schlitz, der Zugang zu einem Schacht bietet, in dem der Rastvorsprung des Anzeigeelements in der Schließstellung vor dem ersten Öffnen aufgenommen ist. Vorzugsweise nimmt der Schacht nach Bruch der Sollbruchstelle das Anzeigeelement auf.

Vorzugsweise weist das Fenster eine weitere Kante auf, die der Rastfläche gegenüberliegt und sich in einem solchen Abstand von der Rastfläche befindet, dass nach Bruch der Bruchstelle das Anzeigeelement sich in einer der Öffnungsrichtung entgegengesetzten Richtung schwerkraftbedingt in den Zwischenraum bewegen kann. In der Schließstellung vor dem Bruch der Sollbruchstelle liegt die Gegenanschlagfläche der Außenwand vorzugsweise axial zwischen der einen Kante und der weiteren Kante.

Das Unterteil ist vorzugsweise zur dichten Befestigung auf einem Behälterhals geeignet und ist dazu mit Befestigungsmittel ausgestattet, die vorzugsweise mindestens einem radial nach innen gerichteten Ansatz in Form eines Rastvorsprungs oder Gewinde aufweist. Alternativ dazu ist es auch vorgesehen, dass das Unterteil mit einem Befestigungsring montiert wird, der zur dichten Befestigung auf einem Behälterhals eine Umfangswand mit Befestigungsmittel aufweist.

In der Schließstellung liegt das Anzeigeelement vorzugsweise radial außerhalb der Mündung des Basisrings. Vorzugsweise ist das Anzeigeelement in der Schließstellung vor dem ersten Öffnen teilweise radial nach außen freiliegend.

Der Deckel kann einen Rastvorsprung aufweisen, der in der Schließstellung hinter einem Rastvorsprung des Unterteils greift, um die Schließstellung zu sichern.

Gemäß einem Ausführungsbeispiel weist das Unterteil einen die Mündung umlaufenden Ausguss auf, und der Deckel weist eine innere Dichtungsschürze auf, die in der Schließstellung in dichtendem Kontakt mit einem vorzugsweise zylindrischen oder kegelstumpfförmigen Dichtungssitz steht, der von dem Ausguss gebildet wird, wobei der Dichtungssitz vorzugsweise radial nach innen weist.

Gemäß einer bevorzugten Ausführungsform weist der Behälterverschluss ein Scharnier auf, das das die Außenwand des Unterteils mit dem Deckel verbindet. Das Scharnier ist vorzugsweise ein Schnappscharnier. Das Anzeigeelement liegt dem Scharnier vorzugsweise diametral gegenüber.

Vorzugsweise sind der Deckel, das Scharnier und die Außenwand des Unterteils einstückig miteinander verbunden. Der Deckel, das Scharnier und die Außenwand des Unterteils können in einem Stück durch einem Spritzgussverfahren hergestellt werden, vorzugsweise in der offenen Stellung, und werden dann in die Schließstellung gebracht.

Das Unterteil selbst kann einstückig sein oder aus zwei formschlüssig miteinander verbundenen Stücke gebildet werden, nämlich aus einem äußeren Stück, der die Außenwand bildet, und aus einem inneren Stück, der die Innenwand bildet sein.

### KURZE BESCHREIBUNG DER ZEICHNUNGEN

Ausführungsformen der vorliegenden Erfindung werden unter Bezugnahme auf die beiliegenden Zeichnungen beschrieben werden. Es zeigen:
- Figur 1: eine Schnittansicht eines Behälterverschlusses in offener Stellung vor einem ersten Schließen entlang einer Schnittebene A-A, die in der Figur 2 dargestellt ist;
- Figur 2: eine Draufsicht des Behälterverschlusses der Figur 1 in offener Stellung vor einem ersten Schließen;
- Figur 3: eine Schnittansicht des Behälterverschlusses der in der Schließstellung vor einem ersten Öffnen;
- Figur 4: eine Detailansicht eines Bereichs F der Figur 3;
- Figur 5: eine Perspektivansicht des Behälterverschlusses der Figur 1 nach dem ersten Schließen;
- Figur 6: eine Detailansicht eines Bereichs D der Figur 5;
- Figur 7: eine Schnittansicht des Behälterverschlusses der in der offenen Stellung nach einem ersten Öffnen;
- Figur 8: eine Detailansicht eines Bereichs H der Figur 7.

In allen Zeichnungen bezeichnen einzelne Bezugszeichen gleiche oder ähnliche Elemente.

### DETAILLIERTE BESCHREIBUNG EINES AUSFÜHRUNGSBEISPIELS

Unter Bezugnahme auf die Figuren **1** bis **8** ist eine bevorzugte Ausführungsform eines Behälterverschlusses der vorliegenden Erfindung durch das Bezugszeichen **10** gekennzeichnet. Der Verschluss **10** ist dazu bestimmt, auf den Hals **12** eines Behälters montiert zu werden. Der Verschluss **10** kann aus einem Kunststoff oder einem anderen Material hergestellt werden, das mit dem Behälterinhalt verträglich ist. Bevorzugt wird hier ein Polymer, insbesondere ein thermoplastischer Kunststoff wie Polyethylen oder Polypropylen. Der Verschluss **10** wird vorzugsweise in einem Stück in der offenen Stellung der Figuren **1** und **2** gespritzt, und dann in der Schließstellung der Figuren **3** bis **6** gebracht.

Der Behälterverschluss **10** umfasst ein Unterteil **14,** einen Deckel **16** und ein Scharnier **18,** das das Unterteil **14** mit dem Deckel **16** verbindet. Das Scharnier **18** ist hier als Schnappscharnier dargestellt und ermöglicht eine Schwenkbewegung des Deckels **16** um eine Schwenkachse **180,** die senkrecht zur Schnittebene der Figur **1** verläuft.

Das Unterteil **14** weist eine Außenwand **22** auf, die um eine Bezugsachse **100** des Behälterverschlusses **10** verläuft. Das Unterteil **14** ist mit Mittel ausgestattet, die zur Befestigung am Behälterhals **12** bestimmt sind, in diesem Ausführungsbeispiel eine Reihe von Rastvorsprünge **23,** die an der Außenwand **22** des Unterteils verteilt sind und beim Montieren auf den Behälterhals **12** hinter eine umlaufende Haltewulst **121** des Behälterhalses greifen und zwischen dieser Haltewulst **121** und einem Flanschrand **122** des Behälterhalses, in der Fachsprach auch als "Supportring" bekannt, sitzt (siehe Figur **3****).** Andere Mittel sind jedoch denkbar, z.B. einen umlaufenden Fixierwulst oder ein Gewinde.

Das Unterteil **14** umfasst eine Innenschürze **24,** die gegenüber der Außenwand **22** zwischen der Außenwand **22** und der Bezugsachse liegt und mit der Außenwand **22** ein ringförmiges Volumen **200** begrenzt, das dazu bestimmt ist, einen oberen Rand **123** des Behälterhalses **12** aufzunehmen. Die Schürze **24** kann einen umlaufenden Dichtungswulst **25** aufweisen und ist dazu bestimmt, nach Montieren auf dem Behälterhals in dichtendem Kontakt mit einem Dichtungssitz **124** zu kommen, der von einer inneren Fläche des Behälterhalses **12** gebildet wird.

Das Unterteil **14** weist in diesem Ausführungsbeispiel einen Ausguss **20** auf, der eine Mündung **300** des Unterteils **14** und des Behälterverschlusses **10** umschließt. Der Ausguss **20** kann eine oder mehrere schlitzartige Öffnungen **21** aufweisen, die Zugang zu einem Hohlraum **400** geben, der von der Innenschürze **24** umschlossen wird. Gegebenenfalls kann das Unterteil **14** einen Strömungsbegrenzer aufweisen, bzw. ein Ventil, das die Mündung **300** schließt.

Das Unterteil **14** weist eine Innenwand **26** auf, die gegenüber der Außenwand **22** zwischen der Außenwand **22** und der Mündung **300** liegt und gegebenenfalls von einer Verlängerung der Schürze **24** gebildet werden kann. Die Innenwand **26** begrenzt mit der Außenwand **22** einen Schlitz **27** des Unterteils **14,** der Zugang zu einem Schacht **28** bietet, der gegebenenfalls mit dem ringförmigen Volumen **200** zwischen der Außenwand **22** und der Innenwand **24** in Verbindung steht. Die Innenwand **24** weist einen Rastvorsprung **30** auf, der radial nach außen vorsteht und entgegengesetzt zur Öffnungsrichtung **110** ausgerichtet ist.

Der Deckel **16** dient dazu, in der Schließstellung der Figuren **3** bis **6** die Mündung **300** des Behälterverschlusses **10** in eine Öffnungsrichtung **110** der Bezugsachse **100** zu decken und in der offenen Stellung der Figuren **7** und **8** Zugang zur Mündung **300** des Behälterverschlusses **10** zu geben. Der Deckel **16** umfasst eine Kopfplatte **34,** eine Umfangswand **36,** die eine Innenwandfläche der Kopfplatte **34** umgibt, sowie einen Greifvorsprung **40,** der gegebenenfalls wie dargestellt von einer Oberkante der Umfangswand **36** hervorragt. Die Kopfplatte **34** kann flach oder gewölbt sein. Von der inneren Seite der Kopfplatte **34** erstreckt sich vorzugsweise eine ringförmige Dichtungsschürze **42,** die von der Umfangswand **36** mit Radialen Abstand umschlossen ist. Diese Dichtungsschürze **42** kann einen umlaufenden Dichtungswulst **47** aufweisen und ist dazu bestimmt, in der Schließstellung in dichtendem Kontakt mit einem Dichtungssitz **44** zu kommen, der von dem Ausguss **20** gebildet wird. In diesem Ausführungsbeispiel ist die Dichtungsschürze **42** in der Schließstellung von dem Ausguss **20** umschlossen.

Der Behälterverschluss **10** umfasst ein Anzeigeelement **52,** das mit dem Deckel **16** durch eine Sollbruchstelle **54** verbunden ist, die hier von mehreren abreisbaren Brücken **56** gebildet ist (siehe Figur 6). Es ist vorgesehen, dass in einer Variante die Sollbruchstelle **54** von einer durchgehenden abreisbaren Schwächungslinie gebildet wird. Das Anzeigeelement **52** kann eben oder leicht gewölbt sein und ist vorzugsweise symmetrisch in Bezug auf eine Symmetrieebene, die die Bezugsachse **100** enthält. In diesem Ausführungsbeispiel liegt das Anzeigeelement **52** dem Scharnier **18** diametral gegenüber. Das Anzeigeelement **52** weist einen Rastvorsprung **58** auf, der eine Anschlagfläche bildet **60,** die in Bezug auf die Bezugsachse **100** radial nach Außen vorsteht und in die Öffnungsrichtung gerichtet ist. Das Anzeigeelement **52** weist eine innere Fläche **61** auf, die in der Schließstellung der Innenwand zugewandt ist. Diese innere Fläche **61** ist vorzugsweise flach ausgebildet. Das Anzeigeelement **52** bildet ein Fenster **62** mit einer oberen Kante **64** und einer gegenüberliegenden unteren Kante **66** auf.

Der Schacht **28** ist dazu bestimmt, mindestens ein Teil des Anzeigeelements **52** in der Schließstellung der Figuren **3** bis **6** aufzunehmen. Beim Übergang von der offenen Stellung der Figuren **1** und **2** in die Schließstellung der Figuren **3** bis **6** trifft der Rastvorsprung **58** des Anzeigeelements auf eine schräge Kante **68** der Außenwand **22** des Unterteils **14** und zieht sich beim Passieren der Außenwand elastisch zurück, bis er spätestens beim Erreichen der Schließstellung wieder ausdehnen kann. Gleichzeitig verformt sich elastisch der Rastvorsprung **30** der Innenwand **24** beim Durchgang des Anzeigeelements **52,** bis er sich in das Fenster **62** wieder ausdehnen kann.

In der Schließstellung der Figuren **3** bis **6** vor dem ersten Öffnen befindet sich der Rastvorsprung **58** des Anzeigeelements **52** zumindest teilweise in dem Schacht 28. Eine Fläche des Anzeigeelements **52** ist radial nach außen freiliegend, siehe Figur **6****.** Die Anschlagfläche **60** des Rastvorsprungs **58** befindet sich gegenüber einer entsprechenden Gegenanschlagfläche **70** der Außenwand **22,** die entgegengesetzt zur Öffnungsrichtung ausgerichtet ist. Der Rastvorsprung **30** der Innenwand **24** befindet sich im Fenster **62** gegenüber der unteren Kante **66** des Fensters **62,** die eine entsprechende Rastfläche des Anzeigeelements **52** bildet, die in die Öffnungsrichtung **110** gerichtet ist. Das Anzeigeelement **52** ist somit sowohl außenseitig durch die Gegenanschlagfläche **70** der Außenwand **22** als innenseitig durch den Rastvorsprung **30** der Innenwand **24** gefangen, so dass die erste Öffnung des Deckels einen Bruch der Sollbruchstelle **54** verursacht, unabhängig davon, ob das Anzeigeelement **58** gleichzeitig radial nach Innen gedrückt wird oder nicht.

Nach Bruch der Sollbruchstelle **54** nimmt der Schacht **28** das Anzeigeelement **52** auf, siehe die Figuren **7** und **8****.** Die obere Kante **64** des Fensters **62** befindet sich in einem solchen Abstand von der unteren Kante **66,** dass nach Bruch der Bruchstelle **54** das Anzeigeelement **52** sich in der der Öffnungsrichtung entgegengesetzten Richtung **120** schwerkraftbedingt in den Zwischenraum bewegen kann und gegebenenfalls auf den oberen Rand **123** des Behälterhalses 12 treffen kann.

Varianten sind vorgesehen. Der Behälterverschluss kann mehr als ein Anzeigeelement **52** aufweisen, z.B. zwei Anzeigeelemente, die einander auf beiden Seiten einer Symmetrieebene des Behälterverschlusses gegenüberliegen, die senkrecht zur Schwenkachse **200** verläuft.

Das Unterteil **14** kann ein Befestigungsring sein, der auf ein Behälterhals **12** montiert wird und in welchem ein getrenntes Ausgussstück montiert wird, oder ein Ausgussstück, das von einem Befestigungsring getrennt ist. Der Deckel **16** ist nicht zwangsläufig mit dem Unterteil **14** durch ein Scharnier verbunden. Es ist z.B. vorgesehen, dass der Deckel mit einem Befestigungsring oder einem Ausgussstück gelenkig verbunden ist, der vom Basisring getrennt ist. Das Scharnier **18** kann durch einen oder mehrere Streifen ersetzt werden oder ganz ausfallen.

## Patentansprüche

1. Behälterverschluss (10) mit
- einem Unterteil (14), das um eine Bezugsachse (100) des Behälterverschlusses (10) verläuft, eine Mündung (300) des Behälterverschlusses (10) begrenzt, und eine Außenwand (22) sowie eine Innenwand (26) aufweist, die zwischen der Außenwand (22) und der Mündung (300) liegt,
- einem Deckel (16), der in einer Schließstellung die Mündung (300) des Behälterverschlusses (10) in eine Öffnungsrichtung (110) der Bezugsachse (100) deckt und in einer offenen Stellung Zugang zur Mündung (300) des Behälterverschlusses (10) gibt, sowie
- mindestens einem mit dem Deckel (16) durch eine Sollbruchstelle (54) verbundenen Anzeigeelement (52), das einen Rastvorsprung (58) aufweist, der eine Anschlagfläche (60) bildet, die radial nach Außen vorsteht, axial in die Öffnungsrichtung (110) ausgerichtet ist und einer entsprechenden Gegenanschlagfläche (70) der Außenwand (22) gegenüberliegt, die von der Öffnungsrichtung weg gerichtet ist,
**dadurch gekennzeichnet, dass**
die Innenwand (22) einen Rastvorsprung (30) aufweist, der radial nach außen und axial, entgegengesetzt zur Öffnungsrichtung (110) ragt, und einer entsprechenden Rastfläche (66) des Anzeigeelements (52) gegenüberliegt, die in die Öffnungsrichtung (110) ausgerichtet ist,
und
dass das Anzeigeelement (52) ein Fenster (62) aufweist, wobei eine Kante (66) des Fensters (62) die Rastfläche des Anzeigeelements (52) bildet, und wobei in der Schließstellung der Rastvorsprung (30) der Innenwand (22) in das Fenster (62) eindringt.

2. Behälterverschluss (10) nach Anspruch 1, **dadurch gekennzeichnet, dass** das das Anzeigeelement (52) eine flache innere Fläche (61) aufweist, die in der Schießstellung der Innenwand zugewandt ist.

3. Behälterverschluss (10) nach einem der vorhergehenden Ansprüche, **dadurch gekennzeichnet, dass** der Rastvorsprung (58) des Anzeigeelements (52) auf einem Weg von der offenen Stellung zur Schließstellung vor dem ersten Öffnen auf die Außenwand (22) des Unterteils (14) trifft, und sich beim Passieren der Außenwand (22) radial nach Innen zurückzieht, und beim Erreichen der Schließstellung wieder ausdehnt.

4. Behälterverschluss (10) nach einem der vorhergehenden Ansprüche, **dadurch gekennzeichnet, dass** die Außenwand (22) und die Innenwand (26) einen Schlitz (27) begrenzen, der Zugang zu einem Schacht (28) bietet, in dem der Rastvorsprung (58) des Anzeigeelements (52) in der Schließstellung vor dem ersten Öffnen aufgenommen ist.

5. Behälterverschluss (10) nach Anspruch 4, **dadurch gekennzeichnet, dass** der Schacht (28) nach Bruch der Sollbruchstelle (54) das Anzeigeelement (46) aufnimmt.

6. Behälterverschluss (10) nach einem der Ansprüche 4 bis 5, **dadurch gekennzeichnet, dass** das Fenster (62) eine weitere Kante (64) aufweist, die der Rastfläche (66) des Anzeigeelements (52) gegenüberliegt und sich in einem solchen Abstand von der Rastfläche (66) des Anzeigeelements (52) befindet, dass nach Bruch der Bruchstelle (54) das Anzeigeelement (52) sich in einer der Öffnungsrichtung (110) entgegengesetzten Richtung schwerkraftbedingt in den Schacht (28) bewegen kann.

7. Behälterverschluss (10) nach Anspruch 6, **dadurch gekennzeichnet, dass** in der Schließstellung vor dem Bruch der Sollbruchstelle (54) die Gegenanschlagfläche (70) der Außenwand (22) axial zwischen der einen Kante (66) und der weiteren Kante (64) liegt.

8. Behälterverschluss (10) nach einem der Ansprüche 1 bis 7, **dadurch gekennzeichnet, dass** das Unterteil (14) Befestigungsmittel (23) aufweist, die zur Befestigung an einem Behälterhals (12) bestimmt sind.

9. Behälterverschluss (10) nach einem der Ansprüche 1 bis 7, **dadurch gekennzeichnet, dass** das Unterteil mit einem Befestigungsring montiert wird, der eine Umfangswand mit Befestigungsmittel (23) aufweist, die zur Befestigung auf einen Behälterhals (12) bestimmt sind.

10. Behälterverschluss (10) nach einem der vorhergehenden Ansprüche, **dadurch gekennzeichnet, dass** das Anzeigeelement (52) in der Schließstellung vor dem ersten Öffnen teilweise radial nach außen freiliegt.

11. Behälterverschluss (10) nach einem der vorhergehenden Ansprüche, **dadurch gekennzeichnet, dass** der Behälterverschluss ferner ein Scharnier (18) aufweist, das die Außenwand des Unterteils (14) mit dem Deckel (16) verbindet.

12. Behälterverschluss (10) nach Anspruch 11, **dadurch gekennzeichnet, dass** das Anzeigeelement (42) dem Scharnier (18) diametral gegenüber liegt.

13. Behälterverschluss (10) nach einem der Ansprüche 11 bis 12, **dadurch gekennzeichnet, dass** der Deckel (16), das Scharnier (18) und die Außenwand des Unterteils (14) einstückig miteinander verbunden sind.

14. Behälterverschluss (10) nach einem der vorhergehenden Ansprüche, **dadurch gekennzeichnet, dass** das Unterteil einstückig ist.

## Claims

1. Container closure (10) comprising
- a lower part (14) which extends around a reference axis (100) of the container closure (10), delimits an opening (300) of the container closure (10), has an outer wall (22), and has an inner wall (26) which is located between the outer wall (22) and the opening (300),
- a lid (16) which, in a closed position, covers the opening (300) of the container closure (10) in an opening direction (110) of the reference axis (100) and, in an open position, provides access to the opening (300) of the container closure (10), and
- at least one indicator element (52) which is connected to the lid (16) by a predetermined breaking point (54) and has a latching projection (58) forming a stop surface (60) which projects radially outwardly, is axially oriented in the opening direction (110), and is opposite a corresponding counter-stop surface (70) of the outer wall (22), which counter-stop surface faces away from the opening direction,
**characterized in that** the inner wall (22) has a latching projection (30) which projects radially outwardly and axially counter to the opening direction (110), and is opposite a corresponding latching surface (66) of the indicator element (52), which latching surface is oriented in the opening direction (110),
**and in that** the indicator element (52) has a window (62), an edge (66) of the window (62) forming the latching surface of the indicator element (52), and the latching projection (30) of the inner wall (22) extending into the window (62) in the closed position.

2. Container closure (10) according to claim 1, **characterized in that** the indicator element (52) has a planar inner surface (61) which faces the inner wall in the closed position.

3. Container closure (10) according to either of the preceding claims,
**characterized in that** the latching projection (58) of the indicator element (52) strikes the outer wall (22) of the lower part (14) on a path from the open position to the closed position prior to the first opening, and retracts radially inwardly when passing the outer wall (22), and expands again when the closed position is reached.

4. Container closure (10) according to any of the preceding claims,
**characterized in that** the outer wall (22) and the inner wall (26) delimit a slot (27) which provides access to a shaft (28) in which the latching projection (58) of the indicator element (52) is received in the closed position prior to the first opening.

5. Container closure (10) according to claim 4, **characterized in that** the shaft (28) receives the indicator element (46) after the predetermined breaking point (54) has been broken.

6. Container closure (10) according to either of claims 4 to 5,
**characterized in that** the window (62) has an additional edge (64) which is opposite the latching surface (66) of the indicator element (52) and is located at such a distance from the latching surface (66) of the indicator element (52) that, after the breaking point (54) has been broken, the indicator element (52) can move into the shaft (28) in a direction counter to the opening direction (110) as a result of gravity.

7. Container closure (10) according to claim 6, **characterized in that,** in the closed position before the predetermined breaking point (54) is broken, the counter stop surface (70) of the outer wall (22) is located axially between the one edge (66) and the additional edge (64).

8. Container closure (10) according to any of claims 1 to 7,
**characterized in that** the lower part (14) has fastening means (23) which are provided for fastening to a container neck (12).

9. Container closure (10) according to any of claims 1 to 7,
**characterized in that** the lower part is mounted with a fastening ring which has a circumferential wall having fastening means (23) which are provided for fastening to a container neck (12).

10. Container closure (10) according to any of the preceding claims,
**characterized in that** the indicator element (52) is partially exposed radially outwardly in the closed position prior to the first opening.

11. Container closure (10) according to any of the preceding claims,
**characterized in that** the container closure further comprises a hinge (18) which connects the outer wall of the lower part (14) to the lid (16).

12. Container closure (10) according to claim 11, **characterized in that** the indicator element (42) is diametrically opposite the hinge (18).

13. Container closure (10) according to either of claims 11 to 12,
**characterized in that** the lid (16), the hinge (18), and the outer wall of the lower part (14) are integrally connected to one another.

14. Container closure (10) according to any of the preceding claims,
**characterized in that** the lower part is one piece.

## Revendications

1. Fermeture de récipient (10) comportant
- une partie inférieure (14) qui s'étend autour d'un axe de référence (100) de la fermeture de récipient (10), délimite une embouchure (300) de la fermeture de récipient (10), et présente une paroi extérieure (22) ainsi qu'une paroi intérieure (26) qui se situe entre la paroi extérieure (22) et l'embouchure (300),
- un couvercle (16) qui, dans une position de fermeture, recouvre l'embouchure (300) de la fermeture de récipient (10) dans un sens d'ouverture (110) de l'axe de référence (100) et, dans une position ouverte, donne accès à l'embouchure (300) de la fermeture de récipient (10), ainsi que
- au moins un élément indicateur (52) relié au couvercle (16) par un point de rupture (54), lequel élément indicateur présente une saillie d'encliquetage (58) formant une surface de butée (60) qui fait saillie radialement vers l'extérieur, est orientée axialement dans le sens d'ouverture (110) et est opposée à une surface de contre-butée (70) correspondante de la paroi extérieure (22), laquelle surface de contre-butée est orientée à l'opposé du sens d'ouverture,
**caractérisée en ce que** la paroi intérieure (22) présente une saillie d'encliquetage (30) qui fait saillie radialement vers l'extérieur et axialement à l'opposé du sens d'ouverture (110), et qui est opposée à une surface d'encliquetage (66) correspondante de l'élément indicateur (52), laquelle surface d'encliquetage est orientée dans le sens d'ouverture (110),
**et en ce que** l'élément indicateur (52) présente une fenêtre (62), un bord (66) de la fenêtre (62) formant la surface d'encliquetage de l'élément indicateur (52), et la saillie d'encliquetage (30) de la paroi intérieure (22) dans la position de fermeture pénétrant dans la fenêtre (62).

2. Fermeture de récipient (10) selon la revendication 1,
**caractérisée en ce que** l'élément indicateur (52) présente une surface intérieure plate (61) qui est tournée vers la paroi intérieure dans la position de fermeture.

3. Fermeture de récipient (10) selon l'une des revendications précédentes,
**caractérisée en ce que** la saillie d'encliquetage (58) de l'élément indicateur (52) rencontre la paroi extérieure (22) de la partie inférieure (14) sur un trajet allant de la position ouverte à la position de fermeture avant la première ouverture, et se rétracte radialement vers l'intérieur lors du franchissement de la paroi extérieure (22), et s'étend à nouveau lorsque la position de fermeture est atteinte.

4. Fermeture de récipient (10) selon l'une des revendications précédentes,
**caractérisée en ce que** la paroi extérieure (22) et la paroi intérieure (26) délimitent une fente (27) donnant accès à un évidement (28) dans lequel est reçue la saillie d'encliquetage (58) de l'élément indicateur (52) dans la position de fermeture avant la première ouverture.

5. Fermeture de récipient (10) selon la revendication 4,
**caractérisée en ce que** l'évidement (28) reçoit l'élément indicateur (46) après la rupture du point de rupture (54).

6. Fermeture de récipient (10) selon l'une des revendications 4 à 5,
**caractérisée en ce que** la fenêtre (62) présente un autre bord (64) qui est opposé à la surface d'encliquetage (66) de l'élément indicateur (52) et qui se trouve à une telle distance par rapport à la surface d'encliquetage (66) de l'élément indicateur (52) qu'après la rupture du point de rupture (54), l'élément indicateur (52) peut se déplacer, sous l'action de la gravité, dans l'évidement (28) dans un sens opposé au sens d'ouverture (110).

7. Fermeture de récipient (10) selon la revendication 6,
**caractérisée en ce que,** dans la position de fermeture, avant la rupture du point de rupture (54), la surface de contre-butée (70) de la paroi extérieure (22) est située axialement entre l'un des bords (66) et l'autre bord (64).

8. Fermeture de récipient (10) selon l'une des revendications 1 à 7,
**caractérisée en ce que** la partie inférieure (14) présente des moyens de fixation (23) destinés à la fixation sur un col de récipient (12).

9. Fermeture de récipient (10) selon l'une des revendications 1 à 7,
**caractérisée en ce que** la partie inférieure est montée avec une bague de fixation qui présente une paroi périphérique comportant des moyens de fixation (23) destinés à la fixation sur un col de récipient (12).

10. Fermeture de récipient (10) selon l'une des revendications précédentes,
**caractérisée en ce que** l'élément indicateur (52) est partiellement exposé radialement vers l'extérieur dans la position de fermeture avant la première ouverture.

11. Fermeture de récipient (10) selon l'une des revendications précédentes,
**caractérisée en ce que** la fermeture de récipient présente en outre une charnière (18) qui relie la paroi extérieure de la partie inférieure (14) au couvercle (16).

12. Fermeture de récipient (10) selon la revendication 11,
**caractérisée en ce que** l'élément indicateur (42) est diamétralement opposé à la charnière (18).

13. Fermeture de récipient (10) selon l'une des revendications 11 à 12,
**caractérisée en ce que** le couvercle (16), la charnière (18) et la paroi extérieure de la partie inférieure (14) sont reliés entre eux d'un seul tenant.

14. Fermeture de récipient (10) selon l'une des revendications précédentes,
**caractérisée en ce que** la partie inférieure est réalisée d'un seul tenant.
